# FASCICULE DE BREVET EUROPEEN

(11) **EP 0 258 240 B1**
(45) Date de publication et mention de la délivrance du brevet: **26.07.1989**
(21) Numéro de dépôt: 86902847.2
(22) Date de dépôt: 07.05.1986
(51) Int. Cl.: F41B 13/02

(54) **LAME D'ESCRIME DE SECURITE**
SICHERHEITSFECHTKLINGE
SAFETY FENCING SWORD

(30) Priorité: 10.05.1985 FR 8507459
(43) Date de publication de la demande: 09.03.1988
(73) Titulaire: BEGON S.A. SOCIETE ANONYME, F-42000 SAINT ETIENNE (FR)
(72) Inventeur: BEGON, Jean, André, F-42100 Saint-Etienne (FR)
(74) Mandataire: Perrier, Jean-Pierre
(86) Numéro de dépôt international: FR8600160
(87) Numéro de publication internationale: WO8606824

(56) Documents cités:
- FR-A- 439 666

## Description

Traditionnellement, les lames d'escrime, c'est-à-dire les fleurets, les épées et les sabres, sont réalisées en acier traité, allié ou non.

Sous les chocs répétés, par contact de deux lames entre elles, mais aussi en raison des fortes contraintes sollicitant les lames, par exemple, lors d'assauts, le métal constitutif travaille et parvient à se rompre. Lorsque la rupture transversale de la lame se produit à l'occasion d'un assaut, le tronçon de lame restant dans la main de l'escrimeur constitue, par son extrémité sectionnée et en général biseautée, une arme redoutable pouvant pénétrer dans le plastron et dans le corps de l'adversaire au risque de le tuer. Pour remédier à cela, il a été envisagé de réaliser la lame dans un acier à durcissement structurai comportant du nickel et du titane associés, ou non, à du molybdène et à du cobalt. L'expérience montre que ces lames sont plus résistantes dans le temps mais parviennent, dans certaines conditions d'utilisation intensives, à se rompre transversalement comme les aciers alliés courants. Il semble donc que les aciers à durcissement structural reportent le problème dans le temps, mais ne le résolvent pas en totalité.

La présente invention a pour but de remédier à cet inconvénient en fournissant une lame de sécurité indiquant le moment à partir duquel la lame risque de se rompre et doit être rebutée.

A cet effet, la lame, selon l'invention, comporte, au moins sur une partie de sa longueur et à partir de son extrémité libre, une zone longitudinale, de section transversale réduite, de concentration des contraintes sollicitant la lame et apte, lorsque la fatigue du matériau constitutif de la lame risque d'entraîner son sectionnement transversal, à céder longitudinalement en divisant la lame en deux fragments longitudinaux indiquant cet état de fatigue du métal.

Ainsi, lorsque le métal constitutif de la lame atteint un état de fatigue susceptible d'entraîner la rupture transversale de celle-ci, les contraintes la sollicitant dans un combat entraînent la rupture de la zone de concentration des contraintes, au moins sur une partie de la longueur de la lame. La fente longitudinale ainsi formée modifie les caractéristiques physiques de la lame et procure, au choc, un son différent. Ces modifications des caractéristiques physiques et sonores indiquent aux deux escrimeurs qu'il faut interrompre le combat pour procéder au remplacement de la lame défectueuse, ce qui empêche tout accident corporel.

Il ressort de ce qui précède que la structure particulière de la lame permet de remplacer le sectionnement transversal, excessivement dangereux, par un sectionnement longitudinal sans conséquence pour les escrimeurs.

Dans le cas d'un fleuret, la zone de rupture longitudinale est constituée par une âme axiale qui, délimitée par deux rainures longitudinales profondes débouchant des petites faces de la lame, et lui donnant une section en « H », a une épaisseur allant en croissant, proportionnellement à l'augmentation de section de la lame, depuis l'extrémité de celle-ci jusqu'à la fin de cette zone de rupture.

Avec cette disposition, la lame est plus légère et toutes les contraintes l'affectant en surface, lors d'un combat, sont réparties sur l'âme et sur la longueur de celle-ci. De plus, les fissures qui se forment dans les ailes de la section transversale en «H» de la lame, suite à la transformation de la structure métallographique du métal sous les charges et au choc, s'arrêtent dans la zone de concentration de contraintes et n'entraînent le sectionnement transversal de la lame que sur la moitié de l'épaisseur de celle-ci.

Dans le cas d'une épée ayant, de façon connue, une section transversale sensiblement en «V», la zone de rupture longitudinale est ménagée dans la côte du dos, entre la face extérieure de cette côte et le fond d'une rainure longitudinale débouchant dans la concavité de la section en «V», et a une épaisseur allant en croissant, proportionnellement à l'augmentation de section de la lame, depuis l'extrémité de celle-ci jusqu'à la fin de cette zone de rupture.

L'invention sera mieux comprise à l'aide de la description qui suit en référence au dessin schématique annexé, représentant, à titre d'exemples non limitatifs, une forme d'exécution d'un fleuret et une forme d'exécution d'une épée selon l'invention.
La figure 1 est une vue en perspective du fleuret,
la figure 2 en est une vue en coupe longitudinale suivant II-II de la figure 1,
la figures 3, 4 et 5 sont des vues en coupe suivant III-III, IV-IV et V-V de la figure 2, représentant, à échelle agrandie, des sections partielles de la lame,
la figure 6 est une vue en coupe transversale similaire à la figure 4 d'une variante de réalisation,
la figure 7 est une vue en perspective d'une lame d'épée,
la figure 8 est une vue en coupe suivant VIII-VIII de figure 7,
la figure 9 est une vue, en élévation, montrant par dessous le creux de la lame de la figure 7,
les figures 10, 11, 12 et 13 sont des vues en coupe suivant X-X, XI-XI, XII-XII et XIII-XIII de la figure 8 montrant, à échelle agrandie, des sections transversales de cette lame,
les figures 14 et 15 sont des vues de côté en élévation montrant, à échelle agrandie, des fragments de fleuret suivant deux variantes de réalisation de la zone de rupture.

Aux figures 1 à 6, 2 désigne une lame de fleuret dont la pointe est prolongée par un embout fileté 3 et dont le talon est prolongé par une tige filetée 4 de fixation à une poignée. De façon connue, cette lame a une section transversale de forme générale rectangulaire.

Selon l'invention, cette lame comporte deux rainures longitudinales profondes 6 débouchant de ses petites faces et lui donnant une section transversale en « H », c'est-à-dire formée par deux ailes 2a reliées par une âme 2b. Plus précisément, les deux fonds parallèles 6a des rainures 6 délimitent entre eux, dans la zone de rupture 7, une zone de concentration de contraintes correspondant à l'âme 2b de la section en «H». Chacun des fonds 6a est raccordé aux faces latérales correspondantes 6b par des congés arrondis 8. Comme illustré par les figures 3 à 5, sur la distance «1» de contrôle de la rupture allant de l'extrémité de la lame à sensiblement la moitié de la longueur de celle-ci, les rainures ont une profondeur p1-p2 qui va en croissant, sensiblement proportionnellement à l'augmentation des dimensions T1-D1, T2-D2 de la section transversale de la lame, de manière que l'âme 2b ait, dans la zone 7, une épaisseur e1-e2 croissant également proportionnellement à l'augmentation de section pour offrir une résistance constante sur cette longueur. Au-delà et comme illustré par la figure 3, les rainures ont une profondeur p constante, et donnent à l'âme 2b une épaisseur E qui va en croissant jusqu'au talon.

Lorsque cette lame est utilisée, les chocs répétés et les contraintes alternées de compression et d'extension, affectant les ailes de la section en «H», sont reportés sur toute la longueur de l'âme 2b. Il en résulte que la fatigue du métal affecte d'abord la zone 7 qui, en raison de son épaisseur réduite, cède la première. La cassure s'effectue non pas transversalement, comme c'est le cas dans les lames traditionnelles, mais longitudinalement sur au moins une partie de la longueur de la lame, et se caractérise par une fente longitudinale qui sépare les deux ailes de la section en «H». Cette cassure affecte la résistance et l'élasticité de la lame, mais aussi modifie sa sonorité aux chocs et constitue ainsi un indicateur de remplacement de la lame.

Ces rainures délimitent donc une zone longitudinale 7 qui, en concentrant les contraintes, non seulement s'oppose à la rupture transversale dan- ^{g}ereuse de la lame, mais transforme cette rupture dans le sens longitudinal et informe l'utilisateur de la nécessité de rebuter sa lame.

Dans une forme d'exécution représentée à la figure 6, les rainures 6 sont munies de faces latérales 6b pentues convergeant vers l'intérieur et leur donnant, en section transversale, la forme d'un trapèze dont la plus petite base constitue l'ouverture 6c débouchant de la lame. L'ouverture 6c a une hauteur h qui est inférieure au diamètre de l'enveloppe 11 a du conducteur 11 destiné à être disposé dans la rainure 6 pour transmettre les touches avec le plastron de l'adversaire dans un combat au fleuret électrique.

Comme représenté sur la partie gauche de la figure 6, la mise en place du conducteur dans la rainure 6 correspondante s'effectue en exerçant sur le conducteur une pression, en direction du fond de la rainure, de manière que son enveloppe 11 a se déforme élastiquement lors de son passage par l'ouverture 6c. Lorsque le conducteur est disposé dans la rainure 6, l'élasticité naturelle de l'enveloppe 11 a redonne à celle-ci sa dimension originelle. Comme représenté sur la partie droite de cette même figure 6, l'enveloppe 11 a coopère avec les faces pentues 6b de la rainure et assure le maintien du conducteur dans cette rainure sans qu'il soit nécessaire d'avoir recours à de la colle.

Grâce à cet agencement, le conducteur 11 est parfaitement maintenu dans la rainure et ne peut pas sortir de celle-ci, même lorsque la lame est soumise à des flexions importantes. Durant ces flexions, le conducteur et son enveloppe peuvent coulisser à l'intérieur de la rainure 6 sans que cela perturbe son maintien dans cette rainure, ou la fonction même du conducteur.

Enfin, ce mode de maintien du conducteur facilite considérablement son remplacement, puisqu'il ne nécessite plus de procéder aux délicates opérations de décollage du conducteur défaillant par des solvants et de recollage du nouveau conducteur. La rainure à section trapézoïdale peut être réalisée d'un seul côté du fleuret.

L'épée, représentée aux figures 7 à 13 et désignée de façon générale par 10, présente, de façon connue, une section transversale en «V» délimitant une côte extérieure 12 allant de la pointe 13 au talon 14. La pointe 13 est munie d'un embout fileté 15, tandis que le talon 14 est prolongé par une tige .filetée 16.

Selon l'invention, cette épée comporte également, sur une partie de sa longueur et par exemple sur la moitié de sa longueur, comme représenté par la distance «I partant de l'extrémité de l'épée, une zone longitudinale 17 de concentration de contraintes et de rupture longitudinale. Cette zone est ménagée dans la côte du dos, entre la face extérieure 12 constituant cette côte et le fond 18a d'une rainure 18 débouchant dans la concavité de la section transversale en «V» de l'épée. Sur la partie de longueur 1 de la lame, la profondeur p1 -p2 de la rainure 18 croît, comme montré aux figures 12 et 13, depuis la pointe 13 de la lame et proportionnellement à la variation des dimensions T1 et D1 de la section transversale de cette lame. Il en résulte que la zone de rupture longitudinale 17 a une épaisseur e1 -e2 qui va en croissant depuis la pointe de la lame jusqu'à la fin de la zone longitudinale 7. Au-delà et en continuant en direction du talon 14, la rainure 18 a une profondeur décroissante jusqu'à ce que son fond 18a effleure le fond 20 de la concavité du profil de la lame, comme montré à la figure 10. La zone de cet affleurement est située à une distance L de l'extrémité de la lame, de valeur supérieure à la distance I.

Avec cet agencement, lorsque le métal constituant la lame est fatigué au point d'entraîner une rupture de celle-ci, la rupture s'effectue longitudinalement dans la zone de concentration de contraintes 17 sous la forme d'une fissure séparant les deux ailes de la section en «V». Comme pour le fleuret, cette rupture entraîne une modification des caractéristiques élastiques de la lame et une modification de sa sonorité aux chocs, indiquant à l'utilisateur qu'il faut arrêter le combat et rebuter la lame.

L'épaisseur de la zone 17 de rupture longitudinale de l'épée peut aussi être contrôlée par usinage de la face 12 avec ou sans rainure 18.

Il est à noter que l'épaisseur e1-e2 de la zone de concentration de contraintes 7 du fleuret 2 est inférieure à l'épaisseur z de chacune des ailes 1 Oa-2a qu'elle relie, de manière à bien constituer une zone de rupture.

La rainure 6-18, permettant de maîtriser les caractéristiques géométriques de la zone de concentration de contraintes, peut être réalisée dans tous les matériaux constituant les lames. Toutefois, sa réalisation est plus simple, moins onéreuse et plus rapide dans des lames réalisées en alliage à durcissement structural mis temporairement en position adoucie, c'est-à-dire lorsque le matériau est dans un état de forte plasticité et de faible dureté, après réalisation des rainures 6 et des autres usinages que la lame est mise en dureté par montée en température.

Dans les variantes de réalisation représentées aux figures 14 et 15, l'âme du fleuret 2 est traversée, dans sa partie correspondant à la zone de rupture longitudinale 7, par des lumières. Ces lumières de forme circulaire, comme montré en 21 à la figure 14, ou oblongues, comme montré en 22 à la figure 15, sont réparties suivant un pas, régulier ou non. Elles délimitent des ponts de matière respectivement 23-24 qui augmentent la concentration des contraintes et constituent des témoins de rupture. Les lumières oblongues 22, inclinées entre 30 et 60° par rapport à l'axe longitudinal du fleuret, sont séparées par un faible pas de manière que l'extrémité antérieure de chaque lumière soit en avant ou au moins au niveau de l'extrémité postérieure de la perforation qui la précède. Elles peuvent aussi, dans une forme d'exécution non représentée, être disposées en quinconce de part et d'autre de l'axe longitudinal de la lame tout en étant parallèles à cet axe. La dimension transversale de chaque lumière est inférieure à 1 mm et de l'ordre de quelques dixièmes de millimètre. Comme montré aux figures 12 et 13, de telles perforations 21 ou 22 peuvent aussi être réalisées dans la zone de rupture longitudinale 17 de l'épée, avec ou sans la rainure 18.

Dans les formes d'exécution qui précèdent, il a été indiqué que la zone de rupture longitudinale s'étendait sur la moitié de la longueur de la lame, mais il est évident que cette dimension n'est donnée qu'à titre d'exemple et qu'elle peut aussi bien être comprise entre le tiers et les deux tiers de la longueur, ou même plus, en fonction des caractéristiques du matériau constituant la lame, matériau pouvant être de l'acier, ou un alliage forgé, mais aussi un matériau composite.

## Revendications

1. Lame d'escrime de sécurité, caractérisée en ce qu'elle comporte au moins, sur une partie de sa longueur et à partir de son extrémité libre, une zone longitudinale (7-17), de section transversale réduite, de concentration des contraintes sollicitant la lame (2-10) et apte, lorsque la fatigue du matériau constitutif de la lame risque d'entraîner son sectionnement transversal, à céder longitudinalement en divisant la lame en deux fragments longitudinaux indiquant cet état de fatigue du métal.

2. Lame selon la revendication 1, caractérisée en ce que, pour un fleuret, la zone de rupture longitudinale 7 est constituée par une âme axiale (2b) qui, délimitée par deux rainures longitudinales profondes (6) débouchant des petites faces de la lame et lui donnant une section en «H», a une épaisseur et -e2a)tanten croissant, proportionnellement à l'augmentation de section de la lame (2) depuis l'extrémité de celle-ci jusqu'à la fin de cette zone de rupture 7.

3. Lame selon l'ensemble des revendications 1 et 2, caractérisée en ce que au moins l'une des rainures longitudinales (6), d'une part, a en section transversale une forme sensiblement trapézoïdale dont le petit côté constituant l'ouverture (6c) débouchant de la lame a une longueur inférieure au diamètre de l'enveloppe du conducteur électrique (11 ) pouvant se loger dans la rainure et, d'autre part, présente des faces latérales (6a) pentues aptes à assurer le maintien mécanique de ce conducteur après qu'il a été engagé dans la rainure avec déformation élastique de son enveloppe.

4. Lame selon l'une quelconque des revendications 2 à 3, caractérisée en ce que les deux rainures (6) ont des fonds (6a) parallèles entre eux et se raccordant par des congés arrondis (8) aux faces latérales correspondantes (6b) de ces rainures.

5. Lame selon la revendication 1, caractérisée en ce que, pour une épée ayant de façon connue une section transversale sensiblement en «V», la zone de rupture longitudinale (17) est ménagée dans la côte du dos, entre la face externe (12) de cette côte et le fond (18a) d'une rainure (18), débouchant de la concavité de la section en «V», et a une épaisseur e1 allant en croissant, proportionnellement à l'augmentation de section de la lame (10), depuis l'extrémité de celle-ci jusqu'à la fin de la zone de rupture (17).

6. Lame selon la revendication 1 et l'une quelconque des revendications 2 à 5, caractérisée en ce que dans chaque section de la lame l'épaisseur e1-e2 de la zone de rupture longitudinale (7-17) est inférieure à l'épaisseur z de chacune des ailes 2a-10a que cette zone relie.

7. Lame selon la revendication 1 et l'une quelconque des revendications 2 à 6, caractérisée en ce que sa zone de rupture longitudinale (7-17) est traversée par des lumières transversales (21-22).

8. Lame selon la revendication 7, caractérisée en ce que les lumières (22) sont circulaires.

9. Lame selon la revendication 7, caractérisée en ce que les lumières sont oblongues.

10. Lame selon l'ensemble des revendications 7 et 9, caractérisée en ce que les lumières oblongues (22) sont inclinées par rapport à l'axe longitudinal de la lame et sont espacées par un pas réduit de manière que l'extrémité postérieure de la lumière antérieure de chacune d'elles soit en avant de l'extrémité postérieure de la lumière (22) précédente.

11. Lame selon l'ensemble des revendications 7 et 9, caractérisée en ce que les lumières oblongues (22) sont parallèles à l'axe longitudinal de la lame disposées en quinconce et de part et d'autre de cet axe.

## Patentansprüche

1. Sicherheitsfechtklinge, dadurch gekennzeichnet, dass sie wenigstens auf einem Teil ihrer Länge und ausgehend von ihrem freien Ende eine Längszone (7-17) umfasst, mit herabgesetztem Querschnitt, mit die Klinge (2-10) beanspruchender Spannungskonzentration und in der Lage, wenn die Ermüdung des wesentlichen Materials der Klinge Gefahr läuft, deren Querschnitt in Bewegung zu bringen, durch Teilen der Klinge in zwei Längsfragmente der Länge nach nachzugeben, was diesen Ermüdungszustand des Metalls anzeigt.

2. Klinge nach Anspruch 1, dadurch gekennzeichnet, dass die Längsbruchzone (7) für ein Florett durch einen axialen Steg (2b) gebildet ist, der, begrenzt durch zwei tiefe Längsnuten (6), die von den kleinen Seiten der Klinge her kommen und dieser einen « H »-Querschnitt geben, eine proportional zur Querschnittszunahme der Klinge (2) von deren Ende bis zum Ende dieser Bruchzone (7) zunehmende Dicke e1 -e2 aufweist.

3. Klinge nach den Ansprüchen 1 und 2, dadurch gekennzeichnet, dass wenigstens die eine der Längsnuten (6) einerseits im Querschnitt eine im wesentlichen trapezartige Form aufweist, deren die Öffnung (6c) bildende kleine Seite von der Klinge her kommt, eine Länge kleiner als der Durchmesser der Umhüllenden des elektrischen Leiters (11) aufweist, der in der Nut untergebracht sein kann, und zum anderen mit Neigung versehene Seitenflächen (6a) aufweist, die geeignet sind, den mechanischen Halt dieses Leiters sicherzustellen, nachdem er in der Nut mit elastischer Deformation seiner Umhüllenden in Eingriff getreten ist.

4. Klinge nach einem beliebigen der Ansprüche 2 bis 3, dadurch gekennzeichnet, dass die beiden Nuten (6) Böden (6a) aufweisen, die zueinander parallel sind und durch ausgerundete Kehlen (8) Anschluss zu den entsprechenden Seitenflächen (6b) dieser Nuten haben.

5. Klinge nach Anspruch 1, dadurch gekennzeichnet, dass die Längsbruchzone (17) für einen Degen, der in bekannter Weise einen im wesentlichen «V»-Querschnitt aufweist, in der Seite der Rückwand zwischen der Aussenseite (12) dieser Seite und dem Boden (18a) einer von der Austiefung des «V»-Querschnitts her kommenden Nut (18) ausgespart ist und eine proportional zur Querschnittszunahme der Klinge (10) von deren Ende bis zum Ende der Bruchzone (17) zunehmende Dicke aufweist.

6. Klinge nach Anspruch 1 und einem beliebigen der Ansprüche 2 bis 5, dadurch gekennzeichnet, dass die Dicke e1 -e2 der Längsbruchzone (7-17) in jedem Querschnitt der Klinge kleiner als die Dicke z eines jeden der Flügel (2a-10a) ist, den diese Zone verbindet.

7. Klinge nach Anspruch 1 und einem beliebigen der Ansprüche 2 bis 6, dadurch gekennzeichnet, dass die Längsbruchzone (7-17) von Querschlitzlöchern (21-22) durchquert ist.

8. Klinge nach Anspruch 7, dadurch gekennzeichnet, dass die Schlitzlöcher (22) kreisförmig sind.

9. Klinge nach Anspruch 7, dadurch gekennzeichnet, dass die Schlitzlöcher länglich sind.

10. Klinge nach den Ansprüchen 7 und 9, dadurch gekennzeichnet, dass die länglichen Schlitzlöcher (22) in bezug auf die Längsache der Klinge geneigt sind und mit einer herabgesetzten Teilung beabstandet sind, so dass das vordere Ende eines jeden Schlitzloches dem hinteren Ende des vorhergehenden Schlitzloches (22) vorausgeht.

11. Klinge nach den Ansprüchen 7 und 9, dadurch gekennzeichnet, dass die länglichen Schlitzlöcher (22) zur Längsachse der Klinge parallel sind, schachbrettförmig und auf beiden Seiten dieser Achse angeordnet.

## Claims

1. A safety blade for fencing, characterised in that it has, at least over a portion of its length and starting from its free end, a longitudinal region (7-17) of reduced transverse section in which the forces acting on the blade (2-10) are concentrated, and which is such that when there is a risk that fatigue of the material constituting the blade will cause it to split transversely, it gives way longitudinally, dividing the blade into two longitudinal fragments indicating the fatigued state of the metal.

2. A blade according to Claim 1, characterised in that, for a foil, the region of longitudinal rupture (7) is constituted by an axial core (2b) which, being defined by two deep longitudinal grooves (6) opening at small faces of the blade and giving it an "H"-shaped section, has an increasing thickness e1-e2 proportional to the increase in the section of the blade (2) from the end thereof as far as the end of this region of rupture (7).

3. A blade according to Claims 1 and 2 taken together, characterised in that at least one of the longitudinal grooves (6) not only has a transverse section of substantially trapezoidal shape of which the small side constituting the opening (6c) opening out of the blade, has a length shorter than the diameter of the sheathing of the electrical conductor (11) which may be housed in the groove, but also has inclined lateral faces (6a) adapted to ensure that the conductor is mechanically held after it has been engaged in the groove with resilient deformation of its sheathing.

4. A blade according to any one of Claims 2 and 3, characterised in that the two grooves (6) have bases (6a) which are mutually parallel and joined by rounded corners (8) to the corresponding lateral faces (6b) of these grooves.

5. A blade according to Claim 1, characterised in that, for a rapier having, in known manner, a substantially "V"-shaped transverse section, the region of longitudinal rupture (17) is formed in the rearside between the external face (12) of this side and the base (18a) of a groove (18) leading from the concave part of the "V"-shaped section, and has a thickness e1 which increases in proportion to the increase in the section of the blade (10), from the end of the latter to the end of the region of rupture (17).

6. A blade according to Claim 1 and any one of Claims 2 to 5, characterised in that, in each section of the blade, the thickness e1 -e2 of the region of longitudinal rupture (7-17) is less than the thickness of each of the wings (2a-1 Oa) which this region connects.

7. A blade according to Claim 1 and any one of Claims 2 to 6, characterised in that its region of longitudinal rupture (7-17) is traversed by transverse slots (21-22).

8. A blade according to Claim 7, characterised in that the slots (22) are circular.

9. A blade according to Claim 7, characterised in that the slots are oblong.

10. A blade according to Claims 7 to 9 taken together, characterised in that the oblong slots (22) are inclined with respect to the longitudinal axis of the blade and are spaced by a small distance in such a way that the forward end of each slot is forwardly of the rear end of the preceding slot (22).

11. A blade according to Claims 7 and 9 taken together, characterised in that the oblong slots (22) are parallel to the longitudinal axis of the blade disposed in staggered relationship and to either side of said axis.
